# EUROPÄISCHE PATENTANMELDUNG

(11) **EP 1 340 855 A1**
(43) Veröffentlichungstag der Anmeldung: **03.09.2003**
(21) Anmeldenummer: 02004714.8
(22) Anmeldetag: 01.03.2002
(51) Int. Cl.: E02D 5/32

(54) **Element für Bodenabstützungen**

(71) Anmelder: BVV Spezialtiefbautechnik Vertriebs GmbH, 81479 München (DE)
(72) Erfinder: Hudelmaier, Klaus, Dipl.Ing.,, 81479 München (DE)
(74) Vertreter: Selting, Günther, Dipl.-Ing.

(57) **Zusammenfassung**

Ein Stützelement zur Herstellung von Spundwänden weist einen langgestreckten Stützkörper (11) auf, an dem mindestens ein längslaufendes Spülrohr (14) vorhanden ist. Durch das Spülrohr (14) wird während des Niederbringens des Stützelementes (10) durch Rütteln Spülflüssigkeit zugeführt, die am vorderen Ende (12) des Stützelementes (10) austritt und den Vortrieb erleichtert. Erfindungsgemäß besteht das Spülrohr (14) aus Kunststoff. Am vorderen Ende des Stützkörpers ist ein Rohrschuh (15) aus Stahl befestigt, der die Vortriebskräfte aufnimmt und die Last von dem Spülrohr (14) fernhält. Dadurch ist eine einfache und kostengünstige Herstellung des mit Spülrohr versehenen Stützelementes möglich.

## Beschreibung

Die Erfindung betrifft ein Stützelement für Bodenabstützungen im Erdreich, insbesondere eine Spundbohle.

Es ist bekannt, zum Beispiel Spundwände im Erdreich dadurch zu errichten, dass mehrere Stützelementen in den Boden eingebracht werden. Das Einbringen der Stützelemente in den Boden erfolgt durch Rütteln mit einem Rüttler, der auf dem rückwärtigen Ende der Stützelemente befestigt wird und Vibrationen auf diese ausübt. Es hat sich herausgestellt, dass der Vortrieb der Stützelemente in vielen Fällen durch eine Wasserspülung wesentlich beschleunigt werden kann. Hierbei wird an dem Stützkörper ein längslaufendes Spülrohr befestigt, durch das eine Spülflüssigkeit, in der Regel Wasser, zum vorderen Ende der Stützelemente gedrückt wird. Die Spülflüssigkeit erzeugt längs der Wand des Stützelementes einen Wasserfilm, wodurch die Bodenreibung wesentlich verringert wird. Insbesondere in dicht gelagerten Böden hat sich eine solche Unterstützung des Vortriebs durch Spülung als wirksam erwiesen. Üblicherweise bestehen die Spülrohre aus Stahl und sie werden punktuell an dem Stützkörper durch Festschweißen befestigt, um nach dem Einsatz wieder entfernt werden zu können.

Der Erfindung liegt die Aufgabe zugrunde, ein Stützelement mit Spülrohr zu schaffen, das einfach und kostengünstig herstellbar ist.

Die Lösung dieser Aufgabe erfolgt erfindungsgemäß mit den im Patentanspruch 1 angegebenen Merkmalen. Hiernach besteht das Spülrohr aus Kunststoff und es ist mit einem am vorderen Ende des Stützkörpers befestigten Rohrschuh aus Stahl verbunden.

Ein wesentlicher Vorteil besteht darin, dass das aus Kunststoff bestehende Spülrohr kostengünstig und leichtgewichtig ist und auf einfache Weise an dem Stützkörper befestigt werden kann. Allerdings wäre das Kunststoffrohr nicht imstande, mit einem blanken vorderen Ende den beim Bodenvortrieb auftretenden Beanspruchungen standzuhalten. Aus diesem Grund ist an dem vorderen Ende des Stützkörpers ein Rohrschuh befestigt, der aus Stahl besteht und eine wesentlich höhere Festigkeit hat als das Spülrohr. Dieser Rohrschuh bewirkt die Bodenverdrängung und er hält den Vortriebskräften stand. An dem rückwärtigen Ende des Rohrschuhs ist das Spülrohr befestigt. Im Verlaufe des Stützkörpers ist das Spülrohr nur relativ geringen Kräften ausgesetzt, so dass es hier aus geringwertigerem Material bestehen kann. Wichtig ist, dass die am vorderen Ende auftretenden Längskräfte von dem aus Stahl bestehenden Rohrschuh direkt auf den Stützkörper abgeleitet werden. Der Rohrschuh kann an dem Stützkörper durch Schweißung befestigt werden, jedoch sind auch andere Anbringungsarten möglich.

Gemäß einer bevorzugten Weiterbildung der Erfindung ist auch am rückwärtigen Ende des Spülrohrs ein Rohrschuh aus Stahl angebracht, der mit dem Stützkörper verbunden ist. Somit können durch den vorderen und den rückwärtigen Rohrschuh beide Enden des Spülrohrs an dem Stützkörper fixiert werden.

Der rückwärtige Rohrschuh kann auch dazu benutzt werden, das Spülrohr bei seiner Montage am Stützkörper zu strecken. Hierzu kann der rückwärtige Rohrschuh Angriffsmittel für eine Zugvorrichtung aufweisen.

Gemäß einer besonders zweckmäßigen Ausführungsform weist mindestens ein Rohrschuh ein selbstschneidendes Gewinde auf, in das ein Ende des Spülrohrs eingreift. Dabei ist es möglich, eine beliebige Länge des Spülrohres aus einem endlosen Schlauchmaterial abzuschneiden und dieses Ende ohne zusätzliche Bearbeitung in das selbstschneidende Gewinde des Rohrschuhs einzuschrauben, um eine feste und dichte Verbindung herzustellen.

Im Verlauf des Spülrohres können Rohrschellen aus Stahl vorgesehen sein, die an dem Stützkörper befestigt sind und das Spülrohr an diesem festhalten. Hierdurch werden Verschiebungen und Lageveränderungen vermieden, so dass das Spülrohr in exakter gerader Ausrichtung zum Stützkörper verbleibt.

Im folgenden wird unter Bezugnahme auf die Zeichnungen ein Ausführungsbeispiel der Erfindung näher erläutert.

Es zeigen:
- Fig. 1: eine schematische perspektivische Darstellung eines Stützelementes nach der vorliegenden Erfindung,
- Fig. 2: eine vergrößerte Darstellung des rückwärtigen Endes des Spülrohres mit dem zugehörigen Rohrschuh,
- Fig. 3: einen Schnitt entlang der Linie III-III von Figur 2,
- Fig. 4: eine Rohrschelle, die im Verlauf des Spülrohres angebracht werden kann, und
- Fig. 5: die Befestigung des Spülrohres an dem vorderen Rohrschuh.

In Figur 1 ist ein Stützelement in Form einer Spundbohle 10 dargestellt, das aus einem langgestreckten Stützkörper 11 aus einem gewalzten Stahlprofil besteht. Der Stützkörper 11 hat in der Regel s-förmigen oder z-förmigen Querschnitt, jedoch sind auch andere Querschnittsformen möglich. An den längslaufenden Rändern ist jeweils ein (nicht dargestelltes) Spundbohlenschloss angeformt, wodurch benachbarte Spundbohlen verhakend zusammengreifen können.

Der Stützkörper 11 hat ein vorderes Ende 12, das in den Boden eingetrieben wird und ein rückwärtiges Ende 13, an dem ein (nicht dargestellter) Rüttler angreift, der eine Vortriebskraft und vertikale Vibrationen auf das Stützelement 10 ausübt.

An dem Stützkörper 11 sind mehrere längslaufende Spülrohre 14 befestigt. Die Spülrohre verlaufen in der Regel nahe den Innenkanten des Profils des Stützkörpers. Sie haben einen Außendurchmesser, der wesentlich kleiner ist als die Tiefe eines von dem Stützkörper gebildeten Troges.

Die Spülrohre 14 sind einstückige Rohre, die beispielsweise aus Polyethylen bestehen.

An dem vorderen Ende 12 des Stützkörpers 11 befindet sich für jedes Spülrohr 14 ein Rohrschuh 15. Jeder Rohrschuh besteht aus einem relativ kurzen Rohrstück, das am rückwärtigen Ende eine Befestigungsvorrichtung für das Spülrohr 14 aufweist. Gemäß Figur 5 besteht diese Befestigungsvorrichtung aus einem selbstschneidenden Gewinde 16, bei dem es sich hier um ein Innengewinde handelt. Das vordere Ende des Spülrohres 14 ist in das selbstschneidende Gewinde 16 eingeschraubt, wodurch eine feste und dichte Verbindung zwischen dem Spülrohr 14 und dem Rohrschuh 15 entsteht. Das vordere Ende des Rohrschuhs 15 ist annähernd bündig mit der Vorderkante des Stützkörpers 11. Der Rohrschuh 15, der aus Stahl besteht, ist an dem Stützkörper angeschweißt. Er nimmt somit die beim Vortreiben des Stützkörpers auftretenden Längskräfte auf.

Bei dem vorliegenden Ausführungsbeispiel ist das vordere Ende des Rohrschuhs 15 offen. An diesem Ende kann auch eine Düse angeordnet sein, die eine bestimmte Lenkung oder Verteilung der austretenden Spülflüssigkeit bewirkt oder auch eine Druckstrahlerzeugung.

An dem rückwärtigen Ende 13 des Stützkörpers 11 ist für jedes Spülrohr 14 ein rückwärtiger Rohrschuh 20 vorgesehen. Dieser besteht aus einem Rohrstück 21, das am vorderen Ende ein inneres selbstschneidendes Gewinde 22 zum Zusammengreifen mit dem Spülrohr 14 aufweist und am rückwärtigen Ende ein Anschlussgewinde 23 zum Ankuppeln eines Druckschlauchs. An dem Rohrstück 21 ist ferner eine tangentiale Platte 24 angeschweißt, die das Befestigen des Rohrschuhs an einer ebenen Fläche des Stützkörpers 11 erleichtert. Das Rohrstück 21 ist ferner mit Angriffsmitteln 25 für eine Zugvorrichtung zum Strecken des Spülrohrs 14 versehen. Diese Angriffsmittel 25 bestehen hier aus diametralabstehenden Stäben.

Die Spülrohre 14 werden mit den Rohrschuhen 15 verbunden und anschließend werden die Rohrschuhe 15 an dem Stützkörper befestigt. In diesem Zustand ist der rückwärtige Rohrschuh 20 bereits an dem Spülrohr 14 befestigt. Das Spülrohr 14 wird nun gespannt, so dass es einen geraden Verlauf einnimmt. Dies geschieht durch Befestigen einer Zugvorrichtung, z.B. einem Spanngurt an dem rückwärtigen Rohrschuh 20. In gestrecktem Zustand kann dieser Rohrschuh 20 nun durch Anschweißen der Platte 24 an den Stützkörper 11 fixiert werden. Dann wird an das Gewinde 23 die Rohrkupplung eines Schlauchs angeschraubt, mit dem dem Spülrohr Spülflüssigkeit unter hohem Druck zugeführt wird.

Im Verlaufe des Spülrohrs 14 können Rohrschellen 27 gemäß Figur 4 vorgesehen sein, um bei langen Stützelementen das Spülrohr 14 in seinem Verlaufe zusätzlich am Stützkörper zu fixieren. Die Schelle 27 ist eine geschlossene oder offene Schelle. Sie weist einen Flansch auf, der an dem Stützkörper verschweißt wird.

## Patentansprüche

1. Stützelement aus Stahl mit mindestens einem in Längsrichtung eines langgestreckten Stützkörpers (11) verlaufenden Spülrohr (14)
**dadurch gekennzeichnet,**
**dass** das Spülrohr (14) aus Kunststoff besteht und mit einem am vorderen Ende des Stützkörpers (11) befestigten Rohrschuh (15) aus Stahl verbunden ist.

2. Stützelement nach Anspruch 1, **dadurch gekennzeichnet, dass** auch am rückwärtigen Ende des Spülrohrs (14) ein Rohrschuh (20) aus Stahl angebracht ist, der mit dem Stützkörper (11) verbunden ist.

3. Stützelement nach Anspruch 2, **dadurch gekennzeichnet, dass** der rückwärtige Rohrschuh (20) Angriffsmittel (25) für eine Zugvorrichtung zum Strecken des Spülrohrs (14) bei dessen Montage aufweist.

4. Stützelement nach einem der Ansprüche 1-3, **dadurch gekennzeichnet, dass** im Verlaufe des Spülrohres (14) Rohrschellen (27) aus Stahl vorgesehen sind, die an dem Stützkörper (11) befestigt sind und das Spülrohr (14) an diesem festhalten.

5. Stützelement nach einem der Ansprüche 1-4, **dadurch gekennzeichnet, dass** mindestens ein Rohrschuh (15,20) ein selbstschneidendes Gewinde (16,22) aufweist, in das ein Ende des Spülrohres (14) eingreift.
